# FASCICULE DE BREVET EUROPEEN

(11) **EP 3 425 278 B1**
(45) Date de publication et mention de la délivrance du brevet: **03.11.2021**
(21) Numéro de dépôt: 18172296.8
(22) Date de dépôt: 15.05.2018
(51) Int. Cl.: F23Q 2/16

(54) **BRIQUET APTE À ÉMETTRE DEUX FLAMMES DIFFÉRENTES EN ALTERNANCE**
FEUERZEUG, DAS IN DER LAGE IST, ABWECHSELND ZWEI VERSCHIEDENE FLAMMEN ZU ERZEUGEN
LIGHTER CAPABLE OF EMITTING TWO DIFFERENT FLAMES ALTERNATELY

(30) Priorité: 07.07.2017 FR 1756438
(43) Date de publication de la demande: 09.01.2019
(73) Titulaire: ST Dupont, 75014 Paris (FR)
(72) Inventeur: MANIGLIER, Pascal, 74210 MONTMIN (FR); CHEVY, Anthony, 73800 Coise Saint Jean Pied Gauthier (FR); TURCO, Christophe, 73000 Chambery (FR); FOUCHER, Sylvie, 74960 ANNECY (FR)
(74) Mandataire: Ipsilon

(56) Documents cités:
- FR-A1- 2 429 969
- GB-A- 1 426 566
- JP-A- S6 149 933
- US-A- 3 782 882
- US-A- 4 209 977
- US-A- 4 884 965
- US-B2- 6 884 063

## Description

L'invention se rapporte à un briquet apte à émettre deux flammes différentes en alternance.

Certains briquets sont conçus pour pouvoir émettre en alternance, une flamme jaune classique, et une flamme turbo ou flamme bleue, qui est assimilable à un dard faiblement dispersé, et qui est obtenue avec une vitesse de sortie de gaz plus élevée. La flamme jaune suffit généralement à allumer une cigarette ou un cigare, la flamme turbo étant plutôt recherchée pour chauffer localement et rapidement une zone spécifique d'un cigare, pour par exemple le rallumer rapidement.

Les briquets actuellement sur le marché, et permettant d'obtenir en alternance ces deux types de flamme, nécessitent la présence de deux boutons distincts, chacun étant spécialement dédié à l'obtention d'une flamme bien spécifique. Or, un inconvénient majeur de ce type de briquet, est que le passage d'une flamme à l'autre est compliqué, car il implique, soit de modifier la position du briquet dans la main afin de pouvoir accéder au bouton souhaité, soit de manipuler ledit briquet avec les deux mains. Dans le premier cas, le briquet risque d'échapper à son utilisateur en tombant par terre. Dans le deuxième cas, l'utilisateur doit se livrer à des manipulations malaisées, car ses deux mains sont déjà occupées à la manipulation du briquet alors qu'il doit par ailleurs maitriser une cigarette ou un cigare.

A titre d'exemple, la demande US6884063 décrit un briquet apte à fournir deux types de flammes différents, une flamme jaune classique et une flamme à l'épreuve du vent. La flamme jaune est produite au moyen d'un dispositif d'allumage impliquant une molette et une pierre, et la flamme à l'épreuve du vent est produite à l'aide d'un mécanisme électronique d'allumage.

La demande GB1426566 décrit un briquet comprenant un réservoir de combustible liquide, un premier circuit de gaz destiné à produire un premier type de flamme horizontale et un deuxième circuit de gaz destiné à produire un deuxième type de flamme verticale. Le déplacement d'un actionneur mobile en translation et qui est différent de l'entraineur, permet d'activer soit le premier circuit, soit le deuxième circuit pour obtenir la flamme voulue.

Un briquet selon l'invention permet de produire en alternance deux flammes différentes, en s'affranchissant des inconvénients relevés au niveau des briquets de l'état de la technique.

L'invention a pour objet un briquet comprenant un réservoir de combustible liquide, un premier circuit de gaz destiné à produire un premier type de flamme et un deuxième circuit de gaz destiné à produire un deuxième type de flamme, ledit briquet comprenant en outre un entraineur associé à un mécanisme de production d'étincelles, une activation en rotation dudit entraineur générant des étincelles.

La principale caractéristique d'un briquet selon l'invention est que l'entraineur est monté dans le briquet en étant mobile en translation entre une première position nominale pour laquelle il maintient ouvert le premier circuit afin de permettre au combustible liquide issu du réservoir de passer par ledit premier circuit et ainsi obtenir le premier type de flamme, et une deuxième position pour laquelle il obture ledit premier circuit, afin de permettre audit combustible liquide de passer par le deuxième circuit et ainsi obtenir le deuxième type de flamme. Le terme « entraineur » désigne la pièce, qui est généralement de forme cylindrique, et que l'on tourne au moyen d'un déplacement vif du pouce, afin de générer des étincelles et obtenir instantanément une flamme. Le principe d'un tel briquet est de rendre cet entraineur multifonctionnel, en lui ajoutant en plus de sa fonction de production d'étincelles, la fonction de commutateur entre les deux circuits de gaz. De cette manière, en translatant l'entraineur dans le briquet, au moyen d'une simple poussée réalisée préférentiellement avec le pouce, un utilisateur pourra, à sa guise, sélectionner facilement le premier ou le deuxième type de flamme en fonction de ses besoins. L'utilisateur n'a pas besoin de modifier la position du briquet dans sa main, soit pour produire des étincelles, soit pour commuter les deux circuits, car ses deux fonctions sont concentrées sur l'entraineur. De façon générale, un circuit de gaz délimite un passage de gaz débouchant sur un élément de diffusion au niveau duquel se forme la flamme, ledit passage pouvant inclure un certain nombre de pièces destinées à agir sur le débit du gaz. L'élément de diffusion est également appelé brûleur. Préférentiellement, tous les éléments intervenant dans le briquet pour pouvoir accomplir toutes les fonctions de l'entraineur, sont agencés de façon compacte, pour permettre audit briquet de conserver une taille sensiblement constante par rapport à celles des briquets existants. Le terme « position nominale » signifie « position occupée par défaut ». Autrement dit, lorsque l'entraineur ne subit aucune translation de la part de l'utilisateur, c'est le premier circuit de gaz qui sera toujours actif pour obtenir le premier type de flamme. Préférentiellement, le diamètre interne du premier circuit est supérieur au diamètre interne du deuxième circuit, de sorte que le gaz combustible va prioritairement passer par le premier circuit. Un type de flamme particulier est issu d'un débit de gaz spécifique et d'une dispersion de gaz donnée. Il est important de souligner qu'un briquet selon l'invention est apte à fournir en alternance deux types de flamme différents, lesdits deux types de flamme n'étant jamais produits simultanément.

Avantageusement, le premier circuit comprend une pièce d'obturation incluant au moins partiellement le premier circuit, et mobile entre une position d'ouverture et une position de fermeture, et l'entraineur est en contact avec ladite pièce d'obturation, de sorte que par défaut dans la première position nominale l'entraineur maintient la pièce d'obturation dans la position d'ouverture, et de sorte qu'un déplacement en translation dudit entraineur jusqu'à sa deuxième position engendre un déplacement de la pièce d'obturation avec une même amplitude, jusqu'à la position de fermeture. La position de fermeture de la pièce d'obturation correspond à une position pour laquelle ladite pièce obture le premier circuit et le rend inactif, et la position d'ouverture correspond à une position pour laquelle elle ouvre ledit premier circuit. Autrement dit, l'entraineur exerce directement une poussée sur la pièce d'obturation et régit ainsi directement l'ouverture ou la fermeture du premier circuit. La pièce d'obturation peut inclure, soit une partie seulement du premier circuit apte à fournir le premier type de flamme, soit l'intégralité dudit premier circuit.

De façon préférentielle, la pièce d'obturation est associée à un ressort précontraint permettant à ladite pièce d'obturation de se maintenir par défaut dans la position d'ouverture, et par conséquent de maintenir par défaut l'entraineur dans sa première position. Puisque la pièce d'obturation est en contact avec l'entraineur, c'est le ressort qui va maintenir l'entraineur dans sa première position.

Préférentiellement, un déplacement de l'entraineur depuis sa première position nominale jusqu'à la deuxième position, engendre un déplacement de la pièce d'obturation jusqu'à sa position de fermeture, s'accompagnant d'une compression du ressort. De cette manière, le déplacement de l'entraineur en translation nécessite un léger effort pour vaincre le ressort, permettant d'avoir un meilleur contrôle sur le déplacement dudit entraineur. Si l'utilisateur interrompt la pression sur l'entraineur, celui-ci revient immédiatement à la première position sous l'effet du ressort qui se détend.

De façon avantageuse, la course maximale de l'entraineur entre la première et la deuxième position est comprise entre 0.5mm et 3mm. La course de l'entraineur est limitée pour permettre d'accomplir facilement et avec maitrise la commutation entre les deux circuits de gaz.

Avantageusement, l'entraineur est une pièce cylindrique allongée et le mouvement en translation dudit entraineur dans le briquet s'effectue le long de son axe de révolution.

De façon préférentielle, le premier type de flamme est une flamme jaune et le deuxième type de flamme est une flamme turbo. Une flamme jaune se caractérise par une vitesse d'échappement de gaz de l'ordre de quelques m/s, un mélange air/gaz se faisant postérieurement à la sortie de l'orifice (brûleur) et un diamètre de sortie de gaz de quelques dixièmes de mm (pour une double flamme). Une flamme turbo se caractérise par une vitesse d'échappement de gaz de plus d'une centaine de m/s, un mélange air/gaz se faisant avant la sortie de gaz par l'orifice et un diamètre de sortie de gaz de l'ordre de 75µm.

Préférentiellement, le premier circuit se termine par un premier élément de diffusion au niveau duquel est produite la flamme jaune, le deuxième circuit se terminant par un deuxième élément de diffusion au niveau duquel est produite la flamme turbo, lesdits deux éléments émergeant d'une même face du briquet, le deuxième élément émergeant à une hauteur supérieure à celle dudit premier élément. Les deux flammes se forment au niveau d'une même paroi du briquet, la flamme turbo étant produite à une altitude supérieure à celle de la flamme jaune. Cette différence de hauteur se justifie dans la mesure où la flamme jaune, qui est allumée par défaut dans le briquet, va contribuer à former la flamme bleue.

De façon préférentielle, le premier élément de diffusion possède deux orifices distincts aptes à produire une flamme jaune en deux parties continues, l'une des deux parties de ladite flamme jaune présentant une orientation particulière lui permettant d'initier la flamme turbo. De cette manière, la flamme jaune se divise en deux parties distinctes mais continues, lesdites parties étant judicieusement disposées pour permettre la réversibilité des deux types de flamme. Préférentiellement, les deux orifices du premier élément de diffusion sont placés à 75° l'un de l'autre. De façon avantageuse, la partie de la flamme jaune destinée à initier la flamme turbo est disposée à 45° de ladite flamme turbo.

De façon avantageuse, la différence de hauteur entre le premier élément de diffusion et le deuxième élément de diffusion est comprise entre 1mm et 3mm. Une telle différence de hauteur permet une initiation aisée et systématique de la flamme turbo par la flamme jaune, et inversement.

Avantageusement, le réservoir de combustible liquide est obturé par un élément de fermeture, le briquet comportant un capot pivotant relié audit élément de fermeture par une pièce relais rigide de sorte que l'ouverture du capot entraine le déplacement de l'élément de fermeture pour libérer le gaz vers le premier et le deuxième circuit.

L'invention a pour deuxième objet un procédé d'utilisation d'un briquet selon l'invention.

La principale caractéristique d'un procédé selon l'invention est qu'il comprend les étapes suivantes,
- Une étape de remplissage du réservoir du briquet avec un combustible liquide,
- Une étape d'ouverture du capot afin de libérer le gaz vers le premier et le deuxième circuit du briquet,
- Une étape de mise en rotation de l'entraineur de manière à produire des étincelles et obtenir le premier type de flamme,
- Une étape de déplacement de l'entraineur en translation entre la première position et la deuxième position, afin d'obturer le premier circuit et activer le deuxième circuit dans le but d'obtenir le deuxième type de flamme.

La troisième étape est réversible, car en refaisant passer l'entraineur de la deuxième position à la première position, le premier circuit est à nouveau activé pour produire le premier type de flamme. Le passage d'une flamme à l'autre en alternance, peut se faire autant de fois qu'il reste du combustible liquide dans le réservoir.

Un briquet selon l'invention présente l'avantage de posséder la fonction particulière de produire en alternance deux flammes différentes, grâce à une manipulation d'une seule main, qui est aisée et bien maitrisée. En effet, la production des deux flammes est réalisée au moyen d'un seul organe, à savoir l'entraineur, qui peut être déplacé en rotation ou en translation avec le pouce d'une même main. Il a de plus l'avantage de demeurer d'un encombrement constant, par rapport aux briquets existants et ne possédant pas cette double fonctionnalité de produire en alternance deux flammes différentes.

On donne ci-après une description détaillée d'un mode de réalisation préféré d'un briquet selon l'invention en se référant aux figures suivantes :
- Les figures 1A et 1B sont deux vues en perspective d'un briquet selon l'invention ouvert, respectivement en configuration flamme jaune et en configuration flamme turbo,
- La figure 2 est une vue en perspective du briquet des figures 1A et 1B en configuration fermée,
- La figure 3 est une vue simplifiée de côté d'un briquet selon l'invention en configuration fermée,
- La figure 4 est une vue de côté du mécanisme de fonctionnement d'un briquet selon l'invention dans une configuration ouverte flamme jaune,
- Les figures 5A, 5B et 5C sont respectivement une vue en perspective, une vue de côté et d'une vue agrandie du deuxième circuit d'un briquet selon l'invention dans une configuration ouverte flamme bleue,
- La figure 6 est une vue en perspective d'une zone d'un briquet selon l'invention, incluant un brûleur flamme jaune et un brûleur flamme bleue,
- La figure 7 est une vue en perspective du mécanisme d'un briquet selon l'invention montrant notamment l'ouverture du réservoir de gaz,
- Les figures 8A et 8B sont deux vues en coupe respectivement d'un premier circuit apte à produire une flamme jaune et d'un deuxième circuit apte à produire une flamme bleue.

Il est à noter que les circuits présentés aux figures 8A et 8B, sont tels qu'ils apparaissent généralement dans un briquet, mais ne sont pas intégralement reproduits en l'état dans un briquet 1 selon l'invention. Seuls leurs principes de fonctionnement est repris dans un briquet selon l'invention.

En se référant aux figures 1A, 1B et 2, un briquet 1 selon l'invention est apte à produire en alternance une flamme jaune 2 classique, et une flamme bleue 3, encore appelée flamme turbo ou flamme chalumeau. Pour rappel et de façon schématique, la flamme jaune ou flamme diffuse résulte de la combustion partielle d'un combustible présent dans le briquet 1 avec un comburant qui est l'oxygène de l'air, le mélange air/gaz se faisant après la sortie du gaz par l'orifice d'un brûleur. La flamme bleue est produite avec une vitesse de gaz supérieure, et résulte de la combustion totale du combustible avec le comburant, le mélange air/gaz se faisant avant la sortie du gaz par l'orifice dudit brûleur.

Le briquet 1 comprend un corps 4, un capot 5 pivotant et un entraineur 6 rotatif. Le corps 4 est sensiblement de forme parallélépipédique et renferme le mécanisme de fonctionnement du briquet 1, ledit corps 4 présentant notamment une face 7 par laquelle va être émise la flamme jaune 2 ou la flamme bleue 3. Le capot 5 comprend quatre parois 8 latérales délimitant un rectangle, et une paroi supérieure 9 couvrant lesdites quatre parois 8 latérales. Le capot 5 est apte à pivoter d'une position de fermeture, comme celle qui est par exemple illustrée à la figure 2, à une position d'ouverture comme par exemple celles qui sont illustrées aux figures 1A et 1B, l'amplitude de rotation angulaire pour passer d'une position à l'autre étant inférieure à 90°. L'entraineur 6 se présente sous la forme d'une pièce cylindrique allongée et pleine, délimitée par une surface externe possédant une pluralité de nervures 10 longitudinales et parallèles. Ces nervures 10 ont pour objet d'accroitre la rugosité de la surface externe de l'entraineur 6. L'entraineur 6 est monté dans le corps 4 du briquet 1 au niveau d'une arête entre deux faces successives 11, 12 dudit corps 4, de sorte que ledit entraineur 6 affleure lesdites deux faces successives 11, 12. Autrement dit, l'entraineur 6 est complètement inclus dans le corps 4 du briquet 1 sans accroitre les dimensions dudit corps 4.

En se référant à la figure 2, l'entraineur 6 est placé dans le corps 4 en étant monté autour d'un axe 19 dudit corps 4, de sorte que ledit entraineur 6 s'étende perpendiculairement au capot 5 lorsque celui-ci est dans une position de fermeture sur le briquet 1. Cet axe 19 est parallèle à un axe longitudinal de l'entraineur 6 et matérialise son axe de révolution.

En se référant à la figure 7, la fonction principale de l'entraineur 6 est de permettre la génération d'étincelles au niveau d'un brûleur 13 destiné à produire la flamme jaune. L'entraineur 6 est en liaison avec une molette 14, qui est en contact avec une pierre 15. De cette manière, une soudaine mise en rotation de l'entraineur 6 au moyen d'un bref passage du pouce, entraine une mise en rotation de la molette 14 qui, au contact de la pierre 15, génère des étincelles par friction avec ladite pierre 15.

En se référant à la figure 2, lorsque le capot 5 est dans une position de fermeture sur le briquet 1, il prolonge idéalement le corps 4 sans introduire de différence de niveau avec celui-ci, améliorant le rendu visuel du briquet 1 et améliorant les sensations tactiles pour un utilisateur.

En se référant aux figures 3 et 4, le corps 4 du briquet 1 comprend un réservoir 16 de combustible liquide, doté d'une ouverture 18 par laquelle est introduit ledit combustible depuis l'extérieur du briquet 1. Le combustible liquide peut par exemple être constitué d'un mélange de gaz butane, d'isobutane et de propane. Ce réservoir 16 comprend une pièce de fermeture 17 allongée, apte à coulisser entre une position de fermeture qui maintient le combustible liquide dans ledit réservoir 16 et une position d'ouverture permettant audit combustible liquide d'être libérer vers des circuits du briquet 1, aptes à produire les différentes flammes. Le coulissement de cette pièce de fermeture 17 entre les positions de fermeture et d'ouverture, est réalisé par l'intermédiaire du capot 5.

En effet, en se référant aux figures 3, 4 et 7, le capot 5 est relié de façon articulée à une première pièce pivot 20 apte à pivoter autour d'un premier axe 21, ladite première pièce pivot 20 étant en contact avec une deuxième pièce pivot 22 fixée au niveau d'une extrémité de la pièce de fermeture 17. De cette manière, lorsque le capot 5 est ouvert depuis sa position de fermeture comme illustrée à la figure 2, il fait basculer les deux pièces pivot 20, 22 selon une cinématique particulière et parfaitement rodée, permettant d'aboutir à un coulissement de la pièce de fermeture 17 entre sa position de fermeture vers sa position d'ouverture. Le combustible liquide peut alors circuler dans les différents circuits de production de flammes du briquet 1. Le mouvement du capot 5 est réversible, car un retour dudit capot 5 dans sa position de fermeture sur le briquet 1, entraine un coulissement en sens inverse de la pièce de fermeture 17, qui finit par obturer complètement le réservoir 16 de liquide combustible. De cette manière, le briquet 1 ne peut fonctionner que lorsque le capot 5 parvient à sa position d'ouverture. En réalité, par construction, il peut déjà fonctionner juste avant d'avoir atteint cette position d'ouverture.

En se référant à la figure 4, le briquet 1 comporte une première tubulure 23 reliant le réservoir 16 de combustible liquide à une zone amont d'un deuxième circuit 24 apte à générer la flamme bleue 3, et une deuxième tubulure 25 reliant ladite zone amont du deuxième circuit 24 à un premier circuit 26 apte à générer la flamme jaune, lesdits deux circuits 25, 26 étant distincts et placés en parallèle dans le briquet 1. Il est à préciser que le diamètre interne du premier circuit 26 est supérieur au diamètre interne du deuxième circuit 24, si bien que le combustible liquide à la sortie de la première tubulure 23, va être naturellement orienté vers le premier circuit 26 destiné à produire la flamme jaune 2. Les deux circuits 24, 26 n'ayant pas un diamètre constant, il serait plus rigoureux d'évoquer un diamètre interne moyen. Le briquet 1 dispose d'une vis de réglage apte à réguler le débit de combustible liquide arrivant dans la première tubulure 23.

En se référant à la figure 8A, le premier circuit 26 destiné à fournir la flamme jaune 2 comprend de sa partie amont vers sa partie aval, un détendeur 27, un canal de gaz 28 et le brûleur 13. Le détendeur 27 comprend classiquement un évaporateur 29 et un obturateur 30 mécanique. Le détendeur 27 doté de l'évaporateur 29 a pour fonction de procéder au changement d'état, du liquide combustible en gaz, par détente. En jouant sur le taux de compression de l'évaporateur 29, on va pouvoir réguler la détente et par-delà le débit de gaz à l'état gazeux, typiquement entre 0.3 et 4 mg/s. L'obturateur mécanique 30, placé au sommet du détendeur 27, commande l'ouverture du gaz et autorise le processus de détente. Les limites d'explosivité du combustible (mélange gazeux butane + isobutane + propane) dans l'air (l'oxygène de l'air étant le comburant) dépendent de sa composition, typiquement pour le butane entre 1.8 et 8.4 %.

L'apport d'énergie (quelques millijoules sont nécessaires) pour provoquer l'inflammation du mélange combustible + comburant, est réalisé :
- Soit à l'aide de la molette 14 en acier qui frotte sur la pierre 15 à briquet qui est généralement constitué d'un mélange alliage « fer + cérium + terres rare », et génère une gerbe d'étincelles,
- Soit à l'aide d'un piézoélectrique qui, sous l'effet d'un choc, génère une étincelle judicieusement disposée entre une électrode et le brûleur 13.

En sortie d'obturateur, le gaz est conduit jusqu'au bruleur 13 par le canal 28 ou un tuyau. Le mélange du combustible avec le comburant (oxygène de l'air) se fait alors au niveau du brûleur 13.

Dans le cas de la flamme jaune ou diffuse, la combustion du combustible avec le comburant est partielle.

En se référant à la figure 8B, le deuxième circuit 24 destiné à fournir la flamme bleue 3, comprend de sa partie amont vers sa partie aval, le détendeur 27 incluant classiquement l'évaporateur 29 et l'obturateur 30 mécanique, un canal de gaz 31 et un élément de diffusion 32 de la flamme bleue 3. Le canal de gaz 31 comprend un injecteur 33 et un segment 34 conformé pour produire un effet venturi. L'injecteur 33 est une petite chambre surmontée d'une plaque métallique, cette plaque métallique étant percée d'un trou 35 dont le diamètre est compris entre 70µm et 80µm, typiquement 75µm. L'injecteur 33 a pour objectif d'accélérer la vitesse d'échappement du combustible à la sortie du trou 35 de diamètre de 75µ. La vitesse d'échappement du combustible va dépendre du réglage du débit de gaz dans le circuit 24. Le combustible préalablement accéléré en passant par l'injecteur 33, va créer une dépression en passant au travers du segment 34, conformé pour produire un effet venturi. Cette dépression permet l'aspiration de l'air ambiant par les trous 37 disposés sur le pourtour du segment 34 apte à produire l'effet venturi. On réalise ainsi un prémélange entre le combustible et le comburant.

En se référant aux figures 6 et 8B, le mélange combustible + comburant est conduit jusqu'à l'élément de diffusion 32, qui est un brûleur disposant d'un trou central 38 et de trous 39 périphériques, disposés sur le pourtour du brûleur 32 en couronne. Le trou central 38 du brûleur 32 permet d'obtenir une flamme bleue en forme de dard, et la couronne comportant les trous périphériques 39 permet d'obtenir une flamme bleue « pilote », qui permet de soutenir la combustion du dard.

En se référant à la figure 8B, un dispositif d'allumage, comprenant par exemple un piézo-électrique 40 associé à une électrode 41, peut fournir l'étincelle qui permettra d'obtenir la flamme bleue au niveau de l'élément de diffusion 32.

Dans le cas de la flamme bleue, la combustion du combustible avec le comburant est totale.

En se référant à la figure 6, le brûleur 13 permettant d'obtenir la flamme jaune 2 et l'élément de diffusion 32 permettant d'obtenir la flamme bleue 3, sont implantés sur une même face 7 du briquet 1. Cette implantation est réalisée avec une différence d'altitude entre le brûleur 13 et l'élément de diffusion 32, ledit élément de diffusion 32 émergeant à une altitude supérieure à celle du brûleur 13. Cette différence d'altitude est typiquement comprise entre 1 et 3mm. De façon plus précise, le brûleur 13 possède deux orifices distincts, aptes à constituer deux sorties de gaz pour former une flamme jaune 2 en deux parties, l'une des deux parties de ladite flamme jaune 2 présentant une orientation particulière lui permettant d'initier la flamme turbo 3. De cette manière, la flamme jaune se divise en deux parties distinctes mais continues, lesdites parties étant judicieusement disposées pour permettre la réversibilité de la flamme jaune 2 et de la flamme turbo 3. Préférentiellement, les deux orifices du premier élément de diffusion 13 sont placés à 75° l'un de l'autre. De façon avantageuse, la partie de la flamme jaune 2 destinée à initier la flamme turbo 3 et inversement, est disposée à 45° de ladite flamme turbo 3.

En se référant aux figures 3, 4, 5A et 5B, dans un briquet 1 selon l'invention, le détendeur 27 et le canal 28 de gaz du premier circuit 26, sont réalisés dans une pièce d'obturation 42, montée mobile en translation dans le corps 4 du briquet 1 au moyen d'un ressort précontraint 43. L'entraineur 6 est non seulement monté en rotation sur son axe 19 afin de produire des étincelles, mais il est également monté en translation le long dudit axe 19 afin d'ouvrir ou de fermer le premier circuit 26. Cette pièce d'obturation 42 et l'entraineur 6 sont agencés dans ledit corps 4, de sorte que l'entraineur 6 est en contact avec ladite pièce d'obturation 42, et de sorte que par défaut, sous l'effet du ressort précontraint 43, la pièce d'obturation 42 est dans une position d'ouverture du premier circuit 26 et repousse l'entraineur 6 dans une première position le long de son axe 19. Par conséquent, une mise en translation de l'entraineur 6 depuis cette première position, entraine une translation de même amplitude de la pièce d'obturation 42, jusqu'à ce que celle-ci atteigne la position de fermeture du premier circuit 26. La position de fermeture de la pièce d'obturation 42 correspond à une deuxième position de l'entraineur 6, le long de son axe 19. La mise en translation de l'entraineur 6 vers sa deuxième position s'effectue au prix d'un certain effort, à savoir celui qui est nécessaire à la compression du ressort 43.

L'entraineur 6 d'un briquet selon l'invention, bénéficie donc de deux degrés de liberté : l'un en rotation pour produire des étincelles afin d'obtenir une flamme, et l'autre en translation pour déplacer la pièce d'obturation 42 entre une position d'ouverture du premier circuit 26 et une position de fermeture de celui-ci afin de réaliser la commutation entre les deux circuits 24, 26.

Un procédé d'utilisation d'un briquet 1 selon l'invention, suit les étapes suivantes, en supposant que le réservoir 16 est déjà rempli d'un combustible liquide et que le capot 5 est dans une position de fermeture sur le briquet 1 :
- Une étape d'ouverture par pivotement du capot 5 afin de libérer le liquide combustible vers la première tubulure 23. Puisque le diamètre du premier circuit 26 est supérieur à celui du deuxième circuit 24, et puisque par défaut, sous l'effet du ressort 43 précontraint, la pièce d'obturation 42 est dans une position d'ouverture dudit premier circuit 26, le liquide combustible va passer par la deuxième tubulure 25 avant de pénétrer dans ledit premier circuit 26. Autrement dit, le combustible liquide en provenance du réservoir 16 passe intégralement par le premier circuit 26. Cette étape est illustrée aux figures 4 et 7.
- Une étape de mise en rotation de l'entraineur 6 autour de son axe 19, grâce à un passage rapide du pouce sur la surface rugueuse dudit entraineur 6, pour obtenir une flamme jaune 2 diffuse, produite au niveau du brûleur 13 placé en sortie du premier circuit 26. Cette étape est illustrée aux figures 1A et 4.
- Une étape de mise en translation de l'entraineur 6 le long de son axe 19 pour passer de la première à la deuxième position, grâce à une simple poussée du pouce, cette étape se traduisant par un déplacement en translation de la pièce d'obturation 42 jusqu'à une position de fermeture du premier circuit 26, puisque ledit entraineur 6 est au contact de ladite pièce d'obturation 42. Le déplacement de la pièce d'obturation 42 s'effectue au prix d'un léger effort, celui qui est nécessaire à comprimer le ressort précontraint 43. La fermeture du premier circuit 26 contraint le liquide combustible issu de la première tubulure 23, à passer par le deuxième circuit 24. De cette manière, la flamme jaune 2 initialement formée et qui est en voie d'extinction (puisque le premier circuit 26 est fermé), permet, avant de s'éteindre, d'initier en combustion la flamme bleue 3 issue du deuxième circuit 24. Dans un briquet 1 selon l'invention, la formation de la flamme bleue 3 s'effectue donc à partir de la flamme jaune 2, et il n'est pas besoin de produire des étincelles spécifiques pour produire la flamme bleue 3. Cette étape est illustrée aux figures 5A et 5B.

- Une étape de maintien de l'entraineur 6 dans sa nouvelle position translatée, le temps d'utiliser la flamme bleue 3,
- Une étape d'arrêt de la poussée exercée sur l'entraineur 6 avec le pouce, se traduisant par un retour automatique dudit entraineur 6 à la première position, sous l'effet du ressort 43 associé à la pièce d'obturation 42, qui a tendance à naturellement se détendre. Cette étape permet de retrouver instantanément une flamme jaune 2, grâce à la flamme bleue 3 qui n'est pas encore éteinte.

Les étapes précédentes peuvent se reproduire autant de fois que l'utilisateur le souhaite, tant qu'il reste du combustible liquide dans le réservoir 16 du briquet 1.

Seule une fermeture du capot 5 sur le briquet 1 va interrompre la fourniture de combustible liquide au premier ou au deuxième circuit, et stoppera la formation des flammes 2, 3.

## Revendications

1. Briquet (1) comprenant un réservoir (16) de combustible liquide, un premier circuit (26) de gaz destiné à produire un premier type de flamme (2) et un deuxième circuit (24) de gaz destiné à produire un deuxième type de flamme (3), ledit briquet (1) comprenant en outre un entraineur (6) associé à un mécanisme (14, 15) de production d'étincelles, une activation en rotation dudit entraineur (6) générant des étincelles, briquet dans lequel l'entraineur (6) est monté dans le briquet (1) en étant mobile en translation entre une première position nominale pour laquelle il maintient ouvert le premier circuit (26) afin de permettre au combustible liquide issu du réservoir (26) de passer par ledit premier circuit (26) et ainsi obtenir le premier type de flamme (2), et une deuxième position pour laquelle il obture ledit premier circuit (26), afin de permettre audit combustible liquide de passer par le deuxième circuit (24) et ainsi obtenir le deuxième type de flamme (3).

2. Briquet selon la revendication 1, dans lequel le premier circuit (26) comprend une pièce d'obturation (42) incluant au moins partiellement le premier circuit (26) et étant mobile entre une position d'ouverture et une position de fermeture dudit premier circuit (26), et dans lequel l'entraineur (6) est en contact avec ladite pièce d'obturation (42) de sorte que par défaut dans la première position nominale l'entraineur (6) maintient la pièce d'obturation (42) dans la position d'ouverture, et de sorte qu'un déplacement en translation dudit entraineur (6) jusqu'à sa deuxième position engendre un déplacement de la pièce d'obturation (42) avec une même amplitude, jusqu'à la position de fermeture.

3. Briquet selon la revendication 2, dans lequel la pièce d'obturation (42) est associée à un ressort (43) précontraint permettant à ladite pièce d'obturation (42) de se maintenir par défaut dans la position d'ouverture, et par conséquent de maintenir par défaut l'entraineur (6) dans sa première position.

4. Briquet selon la revendication 3, dans lequel un déplacement de l'entraineur (6) depuis sa première position nominale vers sa deuxième position, engendre un déplacement de la pièce d'obturation (42) jusqu'à sa position de fermeture s'accompagnant d'une compression du ressort (43).

5. Briquet selon l'une quelconque des revendication 1 à 4, dans lequel la course maximale de l'entraineur (6) entre la première et la deuxième position est comprise entre 0.5mm et 3mm.

6. Briquet selon l'une quelconque des revendications 1 à 5, dans lequel l'entraineur (6) est une pièce cylindrique allongée et dans lequel le mouvement en translation dudit entraineur (6) dans le briquet (1) s'effectue le long de son axe (19) de révolution.

7. Briquet selon l'une quelconque des revendications 1 à 6, dans lequel le premier type de flamme est une flamme jaune (2) et le deuxième type de flamme est une flamme turbo (3).

8. Briquet selon la revendication 7, dans lequel le premier circuit (26) se termine par un premier élément de diffusion (13) au niveau duquel est produite la flamme jaune (2), et dans lequel le deuxième circuit (24) se termine par un deuxième élément de diffusion (32) au niveau duquel est produite la flamme turbo (3), lesdits deux éléments (13, 32) émergeant d'une même face (7) du briquet (1), ledit deuxième élément (32) émergeant à une hauteur supérieure à celle dudit premier élément (13).

9. Briquet selon la revendication 8, dans lequel le premier élément de diffusion (13) possède deux orifices distincts aptes à produire une flamme jaune (2) en deux parties continues, et dans lequel l'une des deux parties de ladite flamme jaune (2) présente une orientation lui permettant d'initier la flamme turbo (3).

10. Briquet selon l'une quelconque des revendications 8 ou 9, dans lequel la différence de hauteur entre le premier élément de diffusion (13) et le deuxième élément de diffusion (32) est comprise entre 1mm et 3mm.

11. Briquet selon l'une quelconque des revendications 1 à 9, dans lequel le réservoir (16) de combustible liquide est obturé par un élément de fermeture (17), et dans lequel le briquet (1) comporte un capot (5) pivotant relié audit élément de fermeture (17) par une pièce relais (20,22), l'ouverture du capot (5) entrainant le déplacement de l'élément de fermeture (17) via ladite pièce relais (20, 22) pour libérer le gaz vers le premier (26) ou le deuxième (24) circuit.

12. Procédé d'utilisation d'un briquet selon l'une quelconque des revendications 1 à 10, qui comprend les étapes suivantes,
- Une étape de remplissage du réservoir (16) du briquet (1) avec un combustible liquide,
- Une étape d'ouverture du capot (5) afin de libérer le gaz vers le premier et le deuxième circuit (24, 26) du briquet (1),
- Une étape de mise en rotation de l'entraineur (6) de manière à produire des étincelles et obtenir le premier type de flamme (2),
- Une étape de déplacement de l'entraineur (6) en translation entre la première position et la deuxième position, afin d'obturer le premier circuit (26) et activer le deuxième circuit (24) dans le but d'obtenir le deuxième type de flamme (3).

## Patentansprüche

1. Feuerzeug (1), umfassend einen Vorratsbehälter (16) für flüssigen Brennstoff, einen ersten Gaskreis (26), der bestimmt ist, einen ersten Flammentyp (2) zu erzeugen, und einen zweiten Gaskreis (24), der bestimmt ist, einen zweiten Flammentyp (3) zu erzeugen, wobei das Feuerzeug (1) ferner einen Mitnehmer (6) umfasst, der einem Mechanismus (14, 15) zur Funkenerzeugung zugeordnet ist, wobei eine rotierende Aktivierung des Mitnehmers (6) Funken erzeugt, wobei der Mitnehmer (6) in dem Feuerzeug (1) zwischen einer ersten nominalen Position, für die er den ersten Kreis (26) geöffnet hält, um dem flüssigen Brennstoff aus dem Vorratsbehälter (26) zu erlauben, durch den ersten Kreis (26) zu fließen und somit den ersten Flammentyp (2) zu erhalten, und einer zweiten Position, für die er den ersten Kreis (26) verschließt, um dem flüssigen Brennstoff zu erlauben, durch den zweiten Kreis (24) zu fließen und somit den zweiten Flammentyp (3) zu erhalten, translatorisch beweglich angebracht ist.

2. Feuerzeug nach Anspruch 1, wobei der erste Kreis (26) ein Verschlussteil (42) umfasst, das mindestens teilweise den ersten Kreis (26) einschließt und zwischen einer Öffnungsposition und einer Verschlussposition des ersten Kreises (26) beweglich ist, und wobei der Mitnehmer (6) mit dem Verschlussteil (42) derart im Kontakt ist, dass standardmäßig in der ersten nominalen Position der Mitnehmer (6) das Verschlussteil (42) in der Öffnungsposition hält, und derart, dass eine translatorische Verlagerung des Mitnehmers (6) bis in seine zweite Position eine Verlagerung des Verschlussteils (42) mit derselben Amplitude bis in die Verschlussposition erzeugt.

3. Feuerzeug nach Anspruch 2, wobei das Verschlussteil (42) einer vorgespannten Feder (43) zugeordnet ist, die es dem Verschlussteil (42) erlaubt, sich standardmäßig in der Öffnungsposition zu halten und folglich den Mitnehmer (6) standardmäßig in seiner ersten Position zu halten.

4. Feuerzeug nach Anspruch 3, wobei eine Verlagerung des Mitnehmers (6) aus seiner ersten nominalen Position in seine zweite Position zu einer Verlagerung des Verschlussteils (42) bis in seine Verschlussposition führt, die von einer Kompression der Feder (43) begleitet ist.

5. Feuerzeug nach einem der Ansprüche 1 bis 4, wobei der maximale Weg des Mitnehmers (6) zwischen der ersten und der zweiten Position zwischen 0,5 mm und 3 mm liegt.

6. Feuerzeug nach einem der Ansprüche 1 bis 5, wobei der Mitnehmer (6) ein längliches zylindrisches Teil ist und wobei die translatorische Bewegung des Mitnehmers (6) im Feuerzeug (1) entlang seiner Drehachse (19) erfolgt.

7. Feuerzeug nach einem der Ansprüche 1 bis 6, wobei der erste Flammentyp eine gelbe Flamme (2) ist und der zweite Flammentyp eine Turboflamme (3) ist.

8. Feuerzeug nach Anspruch 7, wobei der erste Kreis (26) mit einem ersten Verteilerelement (13) endet, in dessen Bereich die gelbe Flamme (2) erzeugt wird, und wobei der zweite Kreis (24) mit einem zweiten Verteilerelement (32) endet, in dessen Bereich die Turboflamme (3) erzeugt wird, wobei die zwei Elemente (13, 32) auf derselben Seite (7) des Feuerzeugs (1) hervorragen, wobei das zweite Element (32) in einer höheren Höhe als das erste Element (13) hervorragt.

9. Feuerzeug nach Anspruch 8, wobei das erste Verteilerelement (13) zwei verschiedene Öffnungen besitzt, die imstande sind, eine gelbe Flamme (2) in zwei kontinuierlichen Teilen zu erzeugen und wobei der eine der zwei Teile der gelben Flamme (2) eine Ausrichtung aufweist, die es ihm erlaubt, die Turboflamme (3) zu initiieren.

10. Feuerzeug nach einem der Ansprüche 8 oder 9, wobei der Höhenunterschied zwischen dem ersten Verteilerelement (13) und dem zweiten Verteilerelement (32) zwischen 1 mm und 3 mm liegt.

11. Feuerzeug nach einem der Ansprüche 1 bis 9, wobei der Vorratsbehälter (16) für flüssigen Brennstoff von einem Verschlusselement (17) verschlossen ist und wobei das Feuerzeug (1) eine schwenkende Abdeckung (5) aufweist, die mit dem Verschlusselement (17) anhand eines Verbindungsteils (20, 22) verbunden ist, wobei das Öffnen der Abdeckung (5) die Verlagerung des Verschlusselements (17) über das Verbindungsteil (20, 22) bewirkt, um das Gas zum ersten (26) oder zweiten (24) Kreis freizugeben.

12. Verfahren zur Verwendung eines Feuerzeugs nach einem der Ansprüche 1 bis 10, das die folgenden Schritte umfasst:
- einen Schritt des Befüllens des Vorratsbehälters (16) des Feuerzeugs (1) mit einem flüssigen Brennstoff,
- einen Schritt des Öffnens der Abdeckung (5), um das Gas zum ersten und zweiten Kreis (24, 26) des Feuerzeugs (1) freizugeben,
- einen Schritt des Inrotationversetzens des Mitnehmers (6) derart, das Funken erzeugt und ein erster Flammentyp (2) erhalten wird,
- einen Schritt des translatorischen Verlagerns des Mitnehmers (6) zwischen der ersten Position und der zweiten Position, um den ersten Kreis (26) zu verschließen und den zweiten Kreis (24) mit dem Ziel zu aktivieren, den zweiten Flammentyp (3) zu erhalten.

## Claims

1. A lighter (1) comprising a container (16) of liquid fuel, a first gas circuit (26) intended to produce a first type of flame (2) and a second gas circuit (24) intended to produce a second type of flame (3), said lighter (1) further comprising a driver (6) associated with a mechanism (14, 15) for producing sparks, an activation in rotation of said driver (6) generating sparks, in which lighter the driver (6) is mounted in the lighter (1) while being translatable between a nominal first position for which it keeps the first circuit (26) open so as to allow the liquid fuel from the container (26) to pass through said first circuit (26) and thus to obtain the first type of flame (2), and a second position for which it closes said first circuit (26), so as to allow said liquid fuel to pass through the second circuit (24) and thus to obtain the second type of flame (3).

2. The lighter according to claim 1, wherein the first circuit (26) comprises a blocking member (42) at least partially including the first circuit (26) and being movable between an open position and a closed position of said first circuit (26), and wherein the driver (6) is in contact with said blocking member (42) such that by default, in the nominal first position, the driver (6) keeps the blocking member (42) in the open position, and such that a translational movement of said driver (6) to its second position causes a movement of the blocking member (42) with a same amplitude, to the closed position.

3. The lighter according to claim 2, wherein the blocking member (42) is associated with a preloaded spring (43) allowing said blocking member (42) to be held by default in the open position, and as a result to hold the driver (6) by default in its first position.

4. The lighter according to claim 3, wherein a movement of the driver (6) from its nominal first position to its second position causes the blocking member (42) to move to its closed position, accompanied by a compression of the spring (43).

5. The lighter according to any one of claims 1 to 4, wherein the maximum travel of the driver (6) between the first and the second position is between 0.5 mm and 3 mm, inclusive.

6. The lighter according to any one of claims 1 to 5, wherein the driver (6) is an elongated cylindrical part and wherein the translational movement of said driver (6) in the lighter (1) is done along its axis (19) of revolution.

7. The lighter according to any one of claims 1 to 6, wherein the first type of flame is a yellow flame (2) and the second type of flame is a turbo flame (3).

8. The lighter according to claim 7, wherein the first circuit (26) terminates with a first diffusion element (13) at which the yellow flame (2) is produced, and wherein the second circuit (24) terminates with a second diffusion element (32) at which the turbo flame (3) is produced, said two elements (13, 32) emerging from a same face (7) of the lighter (1), said second element (32) emerging at a height greater than that of said first element (13).

9. The lighter according to claim 8, wherein the first diffusion element (13) has two separate orifices able to produce a yellow flame (2) in two continuous parts, and wherein one of the two parts of said yellow flame (2) has an orientation allowing it to initiate the turbo flame (3).

10. The lighter according to any one of claims 8 or 9, wherein the height difference between the first diffusion element (13) and the second diffusion element (32) is between 1 mm and 3 mm, inclusive.

11. The lighter according to any one of claims 1 to 9, wherein the liquid fuel container (16) is closed by a closing member (17), and wherein the lighter (1) includes a pivoting cover (5) connected to said closing member (17) by a relay part (20, 22), the opening of the cover (5) causing the movement of the closing member (17) by means of said relay part (20, 22) in order to release the gas toward the first (26) or the second (24) circuit.

12. A method of using a lighter according to any one of claims 1 to 10, which comprises the following steps:
- A step of filling the container (16) of the lighter (1) with a liquid fuel,
- A step of opening the cover (5) so as to release the gas toward the first and the second circuit (24, 26) of the lighter (1),
- A step of rotating the driver (6) so as to produce sparks and to obtain the first type of flame (2),
- A step of translating the driver (6) between the first position and the second position, so as to close the first circuit (26) and to activate the second circuit (24) with the aim of obtaining the second type of flame (3).
